# EUROPÄISCHE PATENTSCHRIFT

(11) **EP 0 163 759 B1**
(45) Veröffentlichungstag und Bekanntmachung des Hinweises auf die Patenterteilung: **28.09.1988**
(21) Anmeldenummer: 84106619.4
(22) Anmeldetag: 08.06.1984
(51) Int. Cl.: E01D 19/06

(54) **Überbrückungsvorrichtung für Dehnungsfugen in Brücken oder dergleichen**
Bridging device for expansion joints in bridges or the like
Dispositif de pontage pour joints de dilatation dans des ponts ou similaires

(43) Veröffentlichungstag der Anmeldung: 11.12.1985
(73) Patentinhaber: Friedrich Maurer Söhne GmbH & Co. KG, D-80807 München (DE)
(72) Erfinder: Buckenauer, Günter, Dipl.-Ing., D-8011 Baldham (DE)
(74) Vertreter: Patentanwälte Kirschner & Grosse

(56) Entgegenhaltungen:
- WO-A-82/03416
- DE-B- 2 004 634
- DE-B- 2 316 407
- DE-B- 2 746 490
- US-A- 4 132 491

## Beschreibung

Die Erfindung betrifft eine Überbrückungsvorrichtung für Dehnungsfugen in Brücken oder dgl. mit quer zur Verkehrsweglängsachse verlaufenden Lamellen; die auf beidseits in den Fugenrändern drehbar und verschiebbar abgestützten, die Fuge schräg zur Verkehrsweglängsachse überbrückenden Querträgern über reibungsmindernde Lager verschwenkbar gelagert sind, wobei die Querträger durch Öffnungen in den oder an der Unterseite der Lamellen hindurchgesteckt sind und die Lager als Gleitschwenklager ausgebildet sind, die jeweils mindestens einen an der Oberseite des Querträgers angreifenden Lagerkörper und einen an der Unterseite des Querträgers angreifenden Lagerkörper aufweisen, die mit den Querträgern drehfest und in deren Erstreckungsrichtung verschieblich sowie mit den Lamellen schwenkbar verbunden sind.

Eine derartige Überbrückungsvorrichtung ist bereits bekannt (DE-C-2 746 490). Dort sind die Lagerkörper als zylindrische Scheiben ausgebildet, die jeweils eine Nut zur gleitenden Aufnahme des oberen Abschnitts bzw. des unteren Abschnitts des Querträgers von rechteckigem Profil aufweisen. Die Lagerkörper sind unter einer erheblichen vertikalen Vorspannung eingebaut.

Eine solche Überbrückungsvorrichtung muß vertikale Kräfte (Radlasten) und horizontale Kräfte (Brems- und Beschleunigungskräfte), die auf die Lamellen wirken, aufnehmen und auf die Fugenränder übertragen. Die horizontalen Kräfte greifen in Richtung der Verkehrsweglängsachse bzw. quer zur Erstreckungsrichtung der Lamellen und an einem Längspunkt der Lamelle an, so daß sie in entsprechender Aufteilung an den beiden benachbarten Querträgern wirksam werden. Infolge der Schrägstellung der Träger wirkt die anteilige Horizontalkraft schräg zum ebenfalls horizontalen Träger, wobei eine Aufteilung in eine - auf den Querträger bezogen - längsgerichtete und in eine quergerichtete Komponente vorgenommen werden kann. Die Längskomponente wird entsprechend der vertikalen Vorspannung der Lagerkörper bis zu einem bestimmten Maß in den Querträger eingeleitet. Darüber hinaus findet eine Relativverschiebung zwischen dem Querträger und der Lamelle statt, die also unter einer höheren Belastung ausweicht. Insoweit arbeitet die Kraftübertragung mit einem Rutschkupplungseffekt. Die Querkomponente muß dagegen voll von den Lagerkörpern auf den Querträger übertragen und dadurch in die Fugenränder eingeleitet werden.

Die Horizontalkraft am Kreuzungspunkt von Lamelle und Querträger führt auch zu einem Drehmoment, da sie auf dem Querträger mit einem Hebelarm einwirkt, dessen Länge etwa dem Vertikalabstand zwischen der Lamellenoberseite und der Querträgermitte entspricht. Dabei ist das von der Längskomponente ausgeübte Moment unproblematisch, weil einerseits diese Kraft entsprechend dem « Rutschkupplungseffekt » infolge der relativen Verlagerbarkeit zwischen Lamelle und Querträger begrenzt ist, und weil andererseits dieses Kippmoment an den Enden des Querträgers mit entsprechend großem Hebelarm aufgefangen werden kann. Kritischer ist dagegen die Aufnahme des durch die Querkomponente bewirkten Kippmoments, um die Längsachse des Trägers. Insoweit ergeben sich vergleichsweise große Belastungen der Lagerkörper, wobei auf der einen Seite des Querträgers der obere Lagerkörper und auf der anderen Seite des Querträgers der untere Lagerkörper auf Druck beansprucht werden, während die gegenüberliegenden Lagerkörperseiten vom Querträger abgezogen werden. Diese Verhältnisse könnten zu einem schädlichen Abheben der Lagerkörper vom Querträger führen, das mit Lärmentwicklung und einer schnellen Zerstörung der Lagerkörper verbunden ist. Dem wird bei der bekannten Ausbildung dadurch begegnet, daß die im Interesse des « Rutschkupplungseffekts » vorhandene Vorspannung der Lagerkörper in einem solchen Maße erhöht wird, daß das Abheben der Lagerkörper unter den auftretenden Belastungen unterbunden wird. Dagegen wird das Kippmoment nicht durch den Nuteneingriff zwischen den Lagerkörpern und dem Querträger aufgenommen. Die Lagerkörpervorsprünge, welche die Nut seitlich begrenzen, wirken lediglich als seitliche Führung und zur Übertragung von Horizontalkräften auf den Querträger. Zur Aufnahme von Drehmomentbelastungen sind die Lagerkörper nicht in der Lage.

Somit muß die vertikale Vorspannung der Lagerkörper entsprechend dem auftretenden maximalen Drehmoment um die Längsachse des Querträgers bemessen werden. Dadurch wird aber der Rutschkupplungseffekt beeinflußt und ein Ausweichen der Lamellen unter hohen Belastungen erschwert. Dabei ist zu berücksichtigen, daß sich die Vorspannung der Lagerkörper im Laufe der Zeit durch Relaxation abbaut, so daß auch deswegen mit einer besonders hohen Anfangsvorspannung bearbeitet werden muß.

Dementsprechend liegt der Erfindung die Aufgabe zugrunde, die Übertragung der Kräfte bzw. Momente von den Lamellen auf die Querträger so durchzuführen, daß eine hohe Vorspannung der Lagerkörper und die damit verbundene Verringerung ihrer Nutzungsdauer vermieden werden können, so daß die Einstellung der Vorspannung der Lagerkörper nur unter dem Gesichtspunkt der Zweckmäßigkeit für den Rutschkupplungseffekt gewählt werden kann.

Diese Aufgabe wird erfindungsgemäß dadurch gelöst, daß die Lagerkörper im wesentlichen quaderförmig ausgebildet sind und jeweils durch die Seitenwände einer in der Ober- und Unterseite des Querträgers vorgesehenen Nut geführt sind. Es ist zwar bekannt, bei einer Fugenüberbrückungsvorrichtung die Lagerkörper quaderförmig auszubilden und in nutartigen Vertiefungen zwischen Vorsprüngen an der Oberseite bzw. an der Unterseite von Querträgern anzuordnen (DE-B-2 004 634). Dort weisen die Vertiefungen der Querträger eine die entsprechende Abmessung des Lagerkörpers erheblich übersteigende Breite auf, so daß die beiden seitlichen Trägervorsprünge normalerweise nicht im Sinne einer Führung mit dem Lagerkörper zusammenwirken. Vielmehr bilden die Vorsprünge lediglich Anschläge, welche Querbewegungen der Lagerkörper gegenüber dem Querträger in begrenztem Ausmaß zulassen. Mit einer solchen Konstruktion ist eine formschlüssige Aufnahme eines Kippmoments nicht möglich. Sie ist im übrigen bei der bekannten Fugenüberbrückungsvorrichtung auch nicht erforderlich, weil dort die Querträger rechtwinklig zu den Lamellen und somit in Richtung der Verkehrsweglängsachse verlaufen. Die auftretenden Horizontalkräfte wirken also in Richtung der Querträger, so daß es keine Kraftkomponenten gibt, die zu einem Kippmoment um die Längsachse der Querträger führen.

Bei der erfindungsgemäßen Ausbildung ergeben sich vergleichsweise große Führungsflächen zwischen den quaderförmigen Lagerkörpern und den Seitenwänden der Querträgernuten. Die dabei erreichte Querführung der Lagerkörper sichert diese gegenüber Kippbewegungen und ein schädliches Abheben vom Querträger. Die Lagerkörper können unter eine vertikale Vorspannung gesetzt werden, die so bemessen ist, daß die Lamellen das jeweils gewünschte Ausweichverhalten zeigen. Gleichzeitig bedeutet dann diese vertikale Vorspannung auch ein zusätzliches Maß an Sicherheit gegen das schädliche Abheben der Lagerkörper vom Querträger. Dabei handelt es sich um eine vergleichsweise geringe vertikale Vorspannung, die mit einer geringen Reibung zwischen den Lagerkörpern und dem Querträger verbunden ist. Die Lagerkörper haben nicht nur eine erheblich längere Nutzungsdauer, so daß sich der Reparatur- und Wartungsaufwand verringert, auch vereinfacht sich die Herstellung der Lagerkörper aufgrund ihrer Quaderform mit glatten Begrenzungsflächen.

Zweckmäßigerweise sind die Lagerkörper unter vertikaler Vorspannung eingebaut. In diesem Falle wird die vertikale Vorspannung bevorzugt so gewählt, daß die Lamelle bei Überschreiten einer vorgegebenen maximalen Bremskraft sich der weiteren Lastaufnahme durch Verschieben auf den Querträgern gegen die von der vertikalen Vorspannung abhängigen Reibkräfte entziehen kann. Darüber hinaus kann die vertikale Vorspannung eine gewisse Entlastung der Führungsflächen an den Lagerkörpern und den Querträgern von auftretenden Kippmomenten um die Trägerlängsachse ausüben.

Vorteilhafterweise bestehen die Lagerkörper aus einem Elastomer und sind an ihrer Gleitfläche sowie an der gegenüberliegenden Fläche mit einer Platte aus abriebfestem, reibungsarmem Werkstoff versehen. Diese platte ist zweckmäßigerweise eine Stahlplatte, die mit einer Gleitschicht versehen ist.

Es ist ferner von Vorteil, wenn die Platten in der der Gleitfläche gegenüberliegenden Fläche jeweils ein kreisförmiges Sackloch aufweisen, in das ein kreisscheibenförmiger Führungszapfen eingreift, der von einem an der Lamelle angeschweißten Teller vorragt. So läßt sich auf einfache Weise trotz der quaderförmigen Ausbildung der Lagerkörper ihre Verschwenkbarkeit gegenüber den Lamellen erreichen.

Bei einer zweckmäßigen Ausführungsform haben die Lagerkörper eine derartige Länge, daß zwischen den zusammengeschobenen Lamellen jeweils ein Spalt verbleibt, während die Lagerkörper eines jeden Querträgers bereits mit ihren Stirnseiten aneinanderliegen. Dadurch ist sichergestellt, daß beim Überfahren der Lamellen keine Geräusche durch sich berührende Lamellen entstehen. Der zwischen den Lamellen verbleibende Mindestabstand beträgt zweckmäßigerweise etwa 5 mm.

Im Interesse einer hohen Belastbarkeit sind zweckmäßigerweise alle Querträger mit allen Lamellen mittels Gleitschwenklager verbunden.

Vorteilhafterweise sind die Querträger mittels in den Fugenränder angeordneter Anschläge in ihrem Verschiebeweg begrenzt. Durch diese Maßnahme können die Querträger nicht aus den Fugenrändern herausgleiten. Dabei können in den Ausnehmungen der Fugenränder weitere Gleitschwenklager zur Abstützung der Enden der Querträger vorgesehen sein.

Bei einer bevorzugten Ausführungsform sind mindestens drei Querträger vorgesehen und verlaufen wechselweise entgegengesetzt schräg gegenüber den Lamellen. Die entgegengesetzt gerichtete Orientierung der schrägverlaufenden Querträger führt zu einer insgesamt guten Aufnahme und Einleitung der verschiedenen Kräfte von den Lamellen in die Fugenränder.

Ein Ausführungsbeispiel der Erfindung sowie die abstandsgleiche Einstellung der Lamellen innerhalb der jeweiligen Fugenbreite werden nachfolgend anhand einer schematischen Zeichnung näher erläutert. Dabei zeigen :
Fig. 1 einen Vertikalschnitt durch die Überbrückungsvorrichtung in Richtung quer zur Fuge;
Fig. 2 zwei Gleitschwenklager an der Unterseite einer Lamelle, die jeweils in die Nuten zweier Querträger eingreifen ;
Fig. 3 eine vergrößerte Detaildarstellung in einem vertikalen Schnitt, wobei sich die Lamellen im zusammengeschobenen Zustand befinden ;
Fig. 4 eine Draufsicht auf einen mittleren Teil der Überbrückungsvorrichtung bei der zusammengeschobenen Stellung gemäß Fig. 3.
Figuren 5 bis 7 : jeweils schematisch die Draufsicht auf die Überbrückungsvorrichtung mit minimaler, mittlerer und maximaler Fugenöffnung.

In Figur 1 ist einer der schräg zur Zeichenebene verlaufenden Querträger 1 mit zwei darauf abgestützten Lamellen 2 und 3 dargestellt. An jeden Fugenrandkörper 4 ist jeweils eine Randlamelle 5 bzw. 6 angeschlossen. Die beiden Enden des Querträgers 1 ragen jeweils in einen Hohlraum 7 des zugehörigen Fugenrandkörpers 4 hinein.

In den Zwischenräumen zwischen den Lamellen sind jeweils Dichtungskörper 8 aus gummielastischen Profilstücken angeordnet, die das Zusammmenschieben der Lamellen nicht behindern. Die Lamellen 2 und 3 können Öffnungen aufweisen, durch die die Querträger 1 hindurchgesteckt sind oder an ihrer Unterseite einen U-Rahmen 18 aufweisen, der eine Öffnung 9 umschreibt. Die Lamellen 2 und 3 sind über Gleitschwenklager auf den Querträgern 1 abgestützt, die jeweils aus einem oberen Lagerkörper 10 und einem unteren Lagerkörper 11 bestehen. Die Lagerkörper 10 und 11 sind im wesentlichen quaderförmig ausgebildet. An den Enden der Querträger sind Anschläge 11 a, die den Verschiebeweg der Querträger in beide Richtungen begrenzen, vorgesehen.

Den Figuren 2 und 3 ist die genaue Ausbildung der Lagerkörper 10 und 11 zu entnehmen. Das Gleitschwenklager gemäß Figur 2 und 3 ist in dem an der Unterseite einer Lamelle 17 angeordneten U-Rahmen 18 untergebracht. Dessen Schenkel sind an der Unterseite der Lamelle 17 durch Schweißen befestigt. An der Unterseite der Lamelle 17 ist ein Teller 16 mit einem Führungszapfen 19 angeschweißt. Der Führungszapfen 19 greift in ein kreisförmiges Sackloch 20 einer Stahlplatte 21 ein, mit der der Lagerkörper 10 an der der Gleitfläche 22 gegenüberliegenden Fläche 23 versehen ist.

Der untere Lagerkörper 11 ist auf entsprechende Weise an dem U-Rahmen 18 befestigt, wobei ein mit einem Führungszapfen 19 versehener Teller 16 an dem U-Rahmen angeschweißt ist. Der Führungszapfen 19 greift wiederum in das kreisförmige Sackloch 20 der Stahlplatte 21 ein.

Die Lagerkörper 10 und 11 sind in einer Nut 24 angeordnet, die jeweils in der Oberseite und der Unterseite des Querträgers 1 ausgebildet ist, in der die Lagerkörper von den Seitenwänden 25 geführt werden. Die Seitenwände 25 dienen auch der Übertragung von Horizontalkräften von der Lamelle 17 auf den Querträger 1.

Die Figuren 3 und 4 zeigen die Überbrückungsvorrichtung mit minimaler Fugenöffnung. In diesem Zustand liegen die Lagerkörper 10 und 11 der jeweiligen Querträger 1 mit ihren Stirnseiten 26 aneinander an. Dabei bleibt zwischen den Lamellen jeweils ein minimaler Spalt 27 bestehen, der eine Größe von ca. 5 mm besitzt. Durch diese Ausbildung wird zuverlässig verhindert, daß die Lamellen unter der Einwirkung von Horizontalkräften einander berühren und dadurch unerwünschte Geräusche erzeugen.

Die Figuren 5 bis 7 zeigen jeweils die Draufsicht auf eine Überbrückungsvorrichtung, wobei lediglich Querträger und Lamellen schematisch dargestellt sind. Die insgesamt vier Lamellen 1 sind auf insgesamt vier Querträgern Q und q abgestützt. Die Querträger sind wechselweise zueinander und zu den Lamellen schräg ausgerichtet, d. h., zwei Querträger Q sind nach rechts und zwei Querträger q sind nach links geneigt. Jeder Querträger ist mit jeder Lamelle mittels eines Gleitlagers G gemäß den Figuren 1 bis 3 verbunden. Da die Drehpunkte der Gleitlager bezüglich der Lamellen fixiert sind, ergibt sich bei einer Veränderung der Fugenbreite zwangsläufig eine Verschwenkung und Verschiebung der Querträger Q gegenüber den stets zueinander parallelen Lamellen 1. In Figur 6 ist die Überbrückungsvorrichtung in einer mittleren Fugenbreite mit etwa unter 45° geneigten Querträgern dargestellt. Figur 7 zeigt demgegenüber die maximal geöffnete Fuge, die etwa eine Breite von 80 mm aufweist, wobei sich die Abstände zwischen den Lamellen vergrößern und sich gleichzeitig der zwischen zwei benachbarten Querträgern gebildete Winkel verkleinert.

Figur 5 zeigt die kleinstmögliche Fuge, wobei die Lagerkörper aneinander anliegen. Der zwischen benachbarten Querträgern Q und q eingeschlossene Winkel vergrößert sich gegenüber der in Figur 6 dargestellten Mittelstellung. Infolge der Gleitschwenklagerverbindung ergibt sich zwingend eine gleichmäßige Einstellung der Lamellen zueinander unabhängig von der jeweiligen Fugenbreite. Die zwischen den Lamellen sich einstellenden Spalte sowie die Spalte zwischen den Randiamellen und den Fugenrändern sind dabei für jede Fugenbreite gleich groß entsprechend dem Spiel jeder Lamellensteuerung.

## Patentansprüche

1. Überbrückungsvorrichtung für Dehnungsfugen in Brücken oder dergleichen mit quer zur Verkehrsweglängsachse verlaufenden Lamellen (2, 3 ; 17), die auf beidseits in den Fugenrändern (auf 4) drehbar und verschiebbar abgestützten, die Fuge schräg zur Verkehrsweglängsachse überbrückenden Querträgern (1) über reibungsmindernde Lager verschwenkbar gelagert sind, wobei die Querträger (1) durch Öffnungen (9) in den oder an der Unterseite der Lamellen (2, 3 ; 17) hindurchgesteckt sind und die Lager als Gleitschwenklager ausgebildet sind, die jeweils mindestens einen an der Oberseite des Querträgers (1) angreifenden Lagerkörper (10) und einen an der Unterseite des Querträgers (1) angreifenden Lagerkörper (11) aufweisen, die mit den Querträgern (1) drehfest und in deren Erstreckungsrichtung verschieblich sowie mit den Lamellen (2, 3 ; 17) schwenkbar verbunden sind, dadurch gekennzeichnet, daß die Lagerkörper (10, 11) im wesentlichen quaderförmig ausgebildet sind und jeweils durch die Seitenwände (25) einer in der Ober- und Unterseite des Querträgers (1) vorgesehenen Nut (24) geführt sind.

2. Vorrichtung nach Anspruch 1, dadurch gekennzeichnet, daß die Lagerkörper (10, 11) unter vertikaler Vorspannung eingebaut sind.

3. Vorrichtung nach Anspruch 1 oder 2, dadurch gekennzeichnet, daß die Lagerkörper (10, 11) aus einem Elastomer bestehen und an ihrer Gleitfläche (22) sowie an der gegenüberliegenden Fläche (23) mit einer Platte (21) aus abriebfestem, reibungsarmem Werkstoff versehen sind.

4. Vorrichtung nach Anspruch 3, dadurch gekennzeichnet, daß die Platten (21) mit einer Gleitschicht beschichtete Stahlplatten sind.

5. Vorrichtung nach Anspruch 3 oder 4, dadurch gekennzeichnet, daß die Platten (21) in der der Gleitfläche (22) gegenüberliegenden Fläche (23) jeweils ein kreisförmiges Sackloch (20) aufweisen, in das ein kreisscheibenförmiger Führungszapfen (19) eingreift, der von einem an der Lamelle (2, 3 ; 17) angeschweißten Teller (16) vorragt.

6. Vorrichtung nach einem der Ansprüche 1 bis 5, dadurch gekennzeichnet, daß die Lagerkörper (10, 11) eine derartige Länge haben, daß zwischen den zusammengeschobenen Lamellen (2, 3 ; 17) jeweils ein Spalt (27) verbleibt, während die Lagerkörper (10, 11) eines jeden Querträgers (1) bereits mit ihren Stirnseiten (26) aneinanderliegen.

7. Vorrichtung nach Anspruch 6, dadurch gekennzeichnet, daß der bzw. jeder Spalt (27) 5 mm breit ist.

8. Vorrichtung nach einem der Ansprüche 1 bis 7, dadurch gekennzeichnet, daß alle Querträger (1) mit allen Lamellen (2, 3 ; 17) mittels Gleitschwenklager verbunden sind.

9. Vorrichtung nach einem der Ansprüche 1 bis 8, dadurch gekennzeichnet, daß die Querträger (1) mittels in den Fugenrändern angeordneter Anschläge (11 a) in ihrem Verschiebeweg begrenzt sind.

10. Vorrichtung nach einem der Ansprüche 1 bis 9, dadurch gekennzeichnet, daß in Ausnehmungen der Fugenränder weitere Gleitschwenklager zur Abstützung der Enden der Querträger (1) vorgesehen sind.

11. Vorrichtung nach einem der Ansprüche 1 bis 10, dadurch gekennzeichnet, daß mindestens drei Querträger (1) vorgesehen sind und wechselweise entgegengesetzt schräg gegenüber den Lamellen (2, 3 ; 17) verlaufen.

## Claims

1. Bridging device for expansion joints in bridges or the like, comprising bars (2, 3 ; 17) running athward the longitudinal axis of the roadway, which are pivotally arranged by means of friction-reducing bearings on transverse beams (1), each of which is swivelingly and slidingly supported at its two ends in the joint edges (on 4) so as to bridge over the joint at an angle to the longitudinal axis of the roadway, the transverse beams (1) being placed through openings (9) in the bars (2, 3 ; 17) or on the lower sides thereof, and the bearings being designed as slide and swivel bearings each having at least one bearing body (10) acting on the upper side of the transverse beam (1) and one bearing body (11) acting on the lower side of the transverse beam (1), which are connected non-rotatingly with respect to the transverse beams (1), slidingly in the direction of extension thereof and pivotally with respect to the bars (2, 3 ; 17), characterised in that the bearing bodies (10, 11) generally have the form of a block and are guided by the side walls (25) of a groove (24) provided in the both upper and lower sides of the transverse beam (1).

2. Device according to claim 1, characterised in that the bearing bodies (10, 11) are mounted in a way that they are vertically biased.

3. Device according to claim 1 or 2, characterised in that the bearing bodies (10, 11) are made of an elastomer and that their sliding faces (22) as well as the opposite surfaces (23) are provided with a plate (21) of abrasion-proof and low-friction material.

4. Device according to claim 3, characterised in that the plates (21) are steel plates surfaced with a slide covering.

5. Device according to claim 3 or 4, characterised in that the surface (23) opposing the slide face (22) of the plates (21) has a circular blind hole (20) with a circular diskshaped guide pin (19) fitting into said hole and projecting from a plate (16) welded on the bar (2, 3 ; 17).

6. Device according to any of the claims 1 to 5, characterised in that the length of each bearing body (10, 11) is such that gaps (27) remain between the bars (2, 3 ; 17) pushed together, while the end faces (26) of the bearing bodies (10, 11) of each transverse beam (1) already abut each other.

7. Device according to claim 6, characterised in that each gap (27) is 5 mm in width.

8. Device according to any of the claims 1 to 7, characterised in that all transverse beams (1) are connected to all bars (2, 3 ; 17) by means of slide and swivel bearings.

9. Device according to any of the claims 1 to 8, characterised in that the shifting motion of the transverse beams (1) is limited by stops (11a) disposed in the joint edges.

10. Device according to any of the claims 1 to 9, characterised in that further slide and swivel bearings are provided in recesses of the joint edge structures for supporting the ends of the transverse beams (1).

11. Device according to any of the claims 1 to 10, characterised in that at least three transverse beams (1) are provided, which extend obliquely in opposite direction to the bars (2, 3 ; 17) in alternating succession.

## Revendications

1. Dispositif de pontage pour joints de dilatation dans des ponts ou similaires, présentant des lamelles (2, 3 ; 17) s'étendant perpendiculairement à l'axe longitudinal de la voie de passage et montées pivotantes, par l'intermédiaire de paliers atténuateurs de frottement, sur des supports transversaux (1) qui prennent appui de part et d'autre dans les bords des joints (en 4), avec faculté de rotation et de coulissement, et qui comblent le joint à l'oblique par rapport à l'axe longitudinal de la voie de passage, ces supports transversaux (1) étant emboîtés à travers des orifices (9) pratiqués dans les ou sur la face inférieure des lamelles (2, 3 ; 17), et les paliers étant réalisés sous la forme de paliers de pivotement à glissement comprenant, à chaque fois, au moins un corps de portée (10) en prise avec la face supérieure du support transversal (1) et un corps de portée (11) en prise avec la face inférieure de ce support transversal (1), lesdits corps étant assujettis en rotation aux supports transversaux (1) auxquels ils sont reliés avec faculté de coulissement dans la direction de leur étendue, et étant reliés aux lamelles (2, 3 ; 17) avec faculté de pivotement, caractérisé par le fait que les corps de portée (10, 11) sont de réalisation sensiblement quadrangulaire et sont guidés, à chaque fois, par les parois latérales (25) d'une gorge (24) prévue dans les faces supérieure et inférieure du support transversal (1).

2. Dispositif selon la revendication 1, caractérisé par le fait que les corps de portée (10, 11) sont incorporés avec précharge dans le sens vertical.

3. Dispositif selon la revendication 1 ou 2, caractérisé par le fait que les corps de portée (10, 11) consistent en un élastomère et sont pourvus, sur leur surface de glissement (22) ainsi que sur leur surface opposée (23), d'une plaque (21) en un matériau à faible frottement, résistant à l'abrasion.

4. Dispositif selon la revendication 3, caractérisé par le fait que les plaques (21) sont des plaques d'acier revêtues d'une couche de glissement.

5. Dispositif selon la revendication 3 ou 4, caractérisé par le fait que les plaques (21) présentent, dans leur surface (23) opposée à la surface de glissement (22), un trou circulaire borgne respectif (20) dans lequel s'engage un tenon de guidage (19), en forme d'anneau circulaire, dépassant d'une rondelle (16) rapportée par soudage sur la lamelle (2, 3 ; 17).

6. Dispositif selon l'une des revendications 1 à 5, caractérisé par le fait que les corps de portée (10, 11) possèdent une longueur telle qu'un interstice (27) subsiste à chaque fois entre les lamelles enchâssées (2, 3 ; 17), tandis que les corps de portée (10, 11) de chaque support transversal (1) sont déjà appliqués les uns contre les autres par leurs faces extrêmes (26).

7. Dispositif selon la revendication 6, caractérisé par le fait que le ou, respectivement, chaque interstice (27) présente une largeur de 5 mm.

8. Dispositif selon l'une des revendications 1 à 7, caractérisé par le fait que tous les supports transversaux (1) sont reliés à toutes les lamelles (2, 3 ; 17) au moyen de paliers de pivotement à glissement.

9. Dispositif selon l'une des revendications 1 à 8, caractérisé par le fait que la course de coulissement des supports transversaux (1) est limitée au moyen de butées (11a) disposées dans les bords des joints.

10. Dispositif selon l'une des revendications 1 à 9, caractérisé par le fait que d'autres paliers de pivotement à glissement sont prévus, dans des évidements des bords des joints, en vue de soutenir les extrémités des supports transversaux (1 ).

11. Dispositif selon l'une des revendications 1 à 10, caractérisé par le fait qu'au moins trois supports transversaux (1) sont prévus, ces supports s'étendant alternativement dans des sens opposés, à l'oblique par rapport aux lamelles (2, 3 ; 17).
